# EUROPÄISCHE PATENTSCHRIFT

(11) **EP 1 644 120 B1**
(45) Veröffentlichungstag und Bekanntmachung des Hinweises auf die Patenterteilung: **30.11.2011**
(21) Anmeldenummer: 04740646.7
(22) Anmeldetag: 05.07.2004
(51) Int. Cl.: B03C 1/28

(54) **VORRICHTUNG UND VERFAHREN ZUM ABTRENNEN VON MAGNETISCHEN ODER MAGNETISIERBAREN PARTIKELN AUS EINER FLÜSSIGKEIT**
DEVICE AND METHOD FOR REMOVING MAGNETIC OR MAGNETISABLE PARTICLES FROM A LIQUID
DISPOSITIF ET PROCEDE POUR EXTRAIRE D'UN LIQUIDE DES PARTICULES MAGNETIQUES OU MAGNETISABLES

(30) Priorität: 10.07.2003 DE 10331254
(43) Veröffentlichungstag der Anmeldung: 12.04.2006
(73) Patentinhaber: chemagen Biopolymer-Technologie AG, 52499 Baesweiler (DE)
(72) Erfinder: A BRASSARD, Lothar, 52525 Heinsberg (DE)
(74) Vertreter: Flaccus, Rolf-Dieter
(86) Internationale Anmeldenummer: PCT/EP2004/007308
(87) Internationale Veröffentlichungsnummer: WO 2005/005049

(56) Entgegenhaltungen:
- WO-A-01/68263
- DE-C- 10 057 396
- US-A- 6 139 736

## Beschreibung

Die Erfindung betrifft Vorrichtungen zum Abtrennen von magnetischen oder magnetisierbaren Partikeln aus Flüssigkeiten mittels eines Magnetfeldes, das durch einen oder mehrere Permanentmagneten erzeugt wird.
Die Erfindung betrifft ferner Verfahren zum Abtrennen von magnetischen oder magnetisierbaren Partikeln aus Flüssigkeiten mittels eines Magnetfeldes, das durch einen oder mehrere Permanentmagneten erzeugt wird. Die Vorrichtungen und Verfahren sind beispielsweise für Anwendungszwecke in der Biochemie, Molekulargenetik, Mikrobiologie, medizinischen Diagnostik und forensischen Medizin geeignet.

Verfahren, die auf der magnetischen Abtrennung unter Verwendung von spezifisch bindenden, magnetisch anziehbaren Partikeln beruhen, erlangen im Bereich der Probenvorbereitung für diagnostische oder analytische Untersuchungen zunehmende Bedeutung. Dies gilt insbesondere für automatisierte Verfahren, da auf diese weise eine große Anzahl von Proben innerhalb kurzer Zeit analysiert werden können und auf arbeitsaufwendige Zentrifugationsschritte verzichtet werden kann. Dadurch werden die Voraussetzungen für ein effizientes Screening mit einem hohen Proben-Durchsatz geschaffen. Dies ist beispielsweise für Anwendungen bei molekulargenetischen Studien oder auf dem Gebiet der medizinischen Diagnostik von enormer Bedeutung, da eine rein manuelle Handhabung von sehr großen Probenzahlen praktisch nicht zu bewältigen ist. Weitere wichtige Anwendungsgebiete betreffen pharmazeutische Screening-Methoden zur Identifizierung potentieller Arzneimittel-Wirkstoffe.

Das Grundprinzip der magnetischen Abtrennung von Substanzen aus komplexen Gemischen beruht darauf, daß magnetische Partikel (magnetisierbare bzw. magnetisch anziehbare Partikel) in spezifischer Weise für den beabsichtigten Separationsprozeß funktionalisiert werden, d. h. sie werden durch chemische Behandlung mit spezifischen Bindungseigenschaften für die abzutrennenden Zielsubstanzen ausgestattet. Die Größe solcher Magnetpartikel liegt im allgemeinen im Bereich von ca. 0,05 bis 500 µm.
Magnetpartikel, die spezifische Bindungseigenschaften für bestimmte Substanzen aufweisen und sich zur Abtrennung dieser Substanzen aus komplexen Gemischen eignen, sind beispielsweise in DE 195 28 029 A1 beschrieben worden und sind kommerziell erhältlich (z. B. chemagen Biopolymer-Technologie AG, DE-52499 Baesweiler).

Bei bekannten Trennverfahren werden die funktionalisierten Magnetpartikel in einem ersten Schritt ("Bindungs-Schritt") zu einem aufzureinigenden Gemisch hinzugegeben, das die Zielsubstanz(en) in einer Flüssigkeit enthält, welche die Bindung der Zielsubstanz-Moleküle an die Magnetpartikel begünstigt (Bindungspuffer). Dadurch kommt es zu einer selektiven Bindung der im Gemisch vorhandenen Zielsubstanz(en) an die Magnetpartikel. Anschließend werden diese Magnetpartikel durch Anwendung magnetischer Kräfte bzw. eines Magnetfeldes, beispielsweise mittels eines Permanentmagneten, an einer Stelle der Reaktionsgefäß-Innenwand immobilisiert ("Pellet"). Nachfolgend wird der flüssige Überstand abgetrennt und verworfen, beispielsweise durch Absaugen oder Dekantieren. Da die Magnetpartikel auf die genannte Weise immobilisiert sind, wird weitgehend verhindert, daß diese Partikel mit dem Überstand abgetrennt werden.

Anschließend werden die immobilisierten Magnetpartikel erneut resuspendiert. Dabei wird eine Elutionsflüssigkeit bzw. ein Elutionspuffer verwendet, der geeignet ist, die Bindung zwischen der/den Zielsubstanz(en) und den Magnetpartikeln zu lösen, so daß die Zielsubstanz-Moleküle von den Magnetpartikeln freigesetzt werden und mit der Elutionsflüssigkeit abgetrennt werden können, während die Magnetpartikel durch Einwirkung eines Magnetfeldes immobilisiert werden. Vor dem Elutionsschritt können ein oder mehrere Waschschritte durchgeführt werden.

Für die Durchführung von Trennverfahren mittels magnetischer Partikel sind verschiedenartige Vorrichtungen beschrieben worden. DE 296 14 623 U1 offenbart einen Magnetseparator, der mit beweglichen Dauermagneten ausgestattet ist. Alternativ wird vorgeschlagen, daß die Magnetpartikel enthaltende Reaktionsgefäß durch mechanische Antriebseinrichtungen relativ zu einem fest installierten Dauermagneten zu bewegen. Nach einem ähnlichen Prinzip arbeitet auch die in DE 100 63 984 A1 beschriebene Vorrichtung, die eine bewegliche Magnethalterung und eine bewegliche Reaktionsgefäßhalterung aufweist.

Mit den vorstehend genannten Vorrichtungen läßt sich erreichen, daß die Magnetpartikel an der Innenwand oder am Boden eines Reaktionsgefäßes als "Pellet" immobilisiert oder gesammelt werden. Diese Vorrichtungen sind jedoch nicht dafür geeignet, um die Magnetpartikel aus einem Reaktionsgefäß zu entfernen. Deshalb muß zur Abtrennung der Flüssigkeit von den Magnetpartikeln jeweils die Flüssigkeit aus den einzelnen Reaktionsgefäßen abgesaugt werden. Dies ist nachteilig, weil es mit einem hohen Materialverbrauch einhergeht (Einmal-Pipettenspitzen). Ferner läßt sich nicht verhindern, daß einzelne Magnetpartikel mit abgesaugt werden; hieraus resultiert eine hohe Fehlerquote. Weitere Fehler können durch herabtropfende Flüssigkeiten verursacht werden, die zu Kreuzkontaminationen führen.

In DE 100 57 396 C1 wird ein Magnetseparator vorgeschlagen, der eine Vielzahl von drehbaren Stäben aufweist, die durch eine elektromagnetische Erregerspule magnetisiert werden können. Durch Eintauchen des Stabes in die Magnetpartikel enthaltende Flüssigkeit und Herausziehen des Stabes im magnetisierten Zustand können die Magnetpartikel aus der Flüssigkeit entfernt werden und gegebenenfalls in ein weiteres Reaktionsgefäß überführt werden. Dort können sie durch Abschalten der Erregerspule wieder in eine Flüssigkeit freigesetzt werden, beispielsweise in eine Wasch- oder Elutionsflüssigkeit.
Nachteilig ist bei dieser Vorrichtung, daß das von der Erregerspule erzeugte magnetische Feld nicht ausreichend homogen ist, so daß die einzelnen Stäbe - abhängig von ihrer Position innerhalb der ringförmigen Erregerspule - unterschiedlich stark magnetisiert werden. Dieser Nachteil tritt insbesondere dann hervor, wenn eine große Anzahl von Stäben benötigt wird. Außerdem hat die Erregerspule einen relativ hohen Platzbedarf, woraus sich konstruktive Einschränkungen ergeben.

Die bekannten Vorrichtungen sind vor allem nicht für die gleichzeitige Behandlung von größeren Anzahlen von Proben geeignet, wie dies für Hochdurchsatz-Anwendungen erforderlich ist (z. B. Mikrotiterplatten mit 364 oder 1536 wells).

Der Erfindung lag deshalb die Aufgabe zugrunde, Vorrichtungen und Verfahren bereitzustellen, mit denen die Abtrennung von Magnetpartikeln aus Flüssigkeiten und das Überführen von Magnetpartikeln aus einer Flüssigkeit in eine andere Flüssigkeit ermöglicht wird, ohne daß dabei die vorstehend genannten Nachteile auftreten. Insbesondere sollen die Vorrichtungen und Verfahren für die Anwendung bei Hochdurchsatzverfahren geeignet sein.

Diese und weitere Aufgaben werden überraschenderweise durch eine Vorrichtung gemäß Hauptanspruch sowie durch Verfahren gemäß Anspruch 24-27 gelöst, sowie durch die in den abhängigen Ansprüchen beschriebenen Ausführungsformen.

Demnach zeichnen sich die erfindungsgemäßen Vorrichtungen zum Abtrennen von magnetischen oder magnetisierbaren Partikeln aus einer Flüssigkeit durch folgende Merkmale aus:
- die Vorrichtungen weisen zwei Schenkel aus einem weichmagnetischen werkstoff auf; diese bilden - gegebenenfalls zusammen mit weiteren Komponenten - einen magnetischen Kreis;
- zwischen den beiden Polen der Schenkel ist ein Luftspalt vorhanden, der zur Aufnahme eines Behälters oder einer Vielzahl von Behältern geeignet ist;
- an dem einen der beiden Pole ist ein Kopfstück fest oder lösbar angeordnet; an dem Kopfstück ist/sind in vertikaler Richtung ein magnetisierbarer Stab oder eine Vielzahl derartiger Stäbe fest oder beweglich angebracht;
- an mindestens einer Stelle der Vorrichtung ist ein Permanentmagnet, oder eine Gruppe von mindestens zwei Permanentmagneten, beweglich angeordnet; die Anordnung ist dergestalt, daß ein Magnetfeld zwischen den beiden Polen erzeugbar ist und das Magnetfeld durch Bewegung des/der Magneten eingeschaltet oder ausgeschaltet werden kann;
- derjenige Bereich der Vorrichtung, in welchem der/die bewegliche(n) Magnet(e) im magnetischen Kreis (Eisenkreis) angeordnet ist/sind, ist zumindest teilweise von einem das magnetische Feld abschirmenden Material umgeben.

Die beiden Schenkel sind aus einem weichmagnetischen Magnetwerkstoff, beispielsweise aus Weicheisen (insbesondere Fe-Ni-Legierungen) oder magnetisierbarem Stahl hergestellt. Ihr Querschnitt kann beispielsweise quadratisch, rechteckig, kreisrund oder oval sein; die Größe der Querschnittsfläche hängt von der gewünschten Querschnittsfläche des Magnetfeldes ab und kann beispielsweise 20 bis 100 cm² betragen. Ferner ist es möglich, die Schenkel an einem Rahmen oder Gehäuse aus nichtmagnetisierbarem Material zu befestigen.

Die beiden Schenkel sind im allgemeinen übereinander angeordnet, wobei sich der das Kopfstück tragende Schenkel sich über demjenigen Bereich des anderen Schenkels befindet, der für die Aufnahme der Flüssigkeitsbehälter (d. h. der Probengefäße) bestimmt ist.

Das Kopfstück kann lösbar angeordnet sein, wodurch beispielsweise das Auswechseln von Kopfstücken mit unterschiedlichen Anzahlen oder Arten (Länge, Durchmesser; fest oder beweglich) von magnetisierbaren Stäben ermöglicht wird. Die Anzahl der Stäbe hängt von der Anzahl der Proben bzw. Flüssigkeitsbehälter ab, die gleichzeitig behandelt werden sollen. Bevorzugt werden als Behälter Mikrotiterplatten, insbesondere mit 96, 384 oder 1536 Vertiefungen ("wells") verwendet, so daß für diese Fälle entsprechende Kopfstücke mit beispielsweise 96, 384 oder 1536 magnetisierbaren Stäben vorgesehen sind. Weiterhin kommen als Behälter auch Probenröhrchen oder Reaktionsgefäße mit einem Volumen von beispielsweise 0,015 bis 100 ml in Betracht, die einzeln oder in Gruppen behandelt werden können, jeweils in Kombination mit daran angepaßten magnetisierbaren Stäben.

Die Stäbe, wahlweise auch das Kopfstück, sind ebenfalls aus einem weichmagnetischen Material gefertigt, wie oben beschrieben. Ihre Länge und ihr Durchmesser richten sich nach dem beabsichtigten Anwendungszweck, insbesondere nach den Dimensionen der Behälter und den Flüssigkeitsvolumina, und können entsprechend variiert werden.
Ferner ist vorgesehen, daß über die Stäbe jeweils eine abstreifbare, auswechselbare Umhüllung aufgesteckt wird, um Kreuzkontaminationen zwischen verschiedenen Flüssigkeitsproben zu vermeiden. Hierfür wird vorzugsweise eine besondere Vorrichtung vorgesehen, welche das automatische Abwerfen der gebrauchten Hüllen und die Bereitstellung und das Anbringen neuer Hüllen ermöglicht.

Durch die Anordnung eines Permanentmagneten, der auch aus mehreren einzelnen Magneten zusammengesetzt sein kann, wird zwischen den Polen der Schenkel ein im wesentlichen homogenes Magnetfeld erzeugt. Dadurch wird die Anordnung einer größeren Anzahl von Stäben, beispielsweise in mehreren Reihen, ermöglicht, wobei das magnetische Feld an jedem der Stäbe annähernd gleich groß ist; dies ist dies insbesondere im Hinblick auf Hochdurchsatzverfahren von Vorteil. Die erfindungsgemäßen Vorrichtungen haben des weiteren den Vorteil, daß sich die Magnetpartikel - im eingeschalteten Zustand - im wesentlichen an der Spitze der Stäbe ansamaneln.

Erfindungsgemäß ist/sind die Permanentmagneten relativ zum magnetischen Kreis der Vorrichtung beweglich angeordnet, so daß das Magnetfeld zwischen den Polen durch Bewegung des/der Magneten abwechselnd ein- bzw. ausgeschaltet werden kann. Der/die Magnet(e) wird/werden dazu im Magnetkreis oder in diesen hinein bzw. wieder aus dem Magnetkreis heraus bewegt.
Das heißt, daß das Magnetfeld zwischen den Polen eingeschaltet ist, wenn sich der/die Permanentmagnet(e) in einer ersten Position befindet/befinden, und daß das Magnetfeld zwischen den Polen abgeschaltet ist, wenn sich der/die Permanentmagnet(e) in einer zweiten Position befindet/ befinden. In der genannten zweiten Position befindet/befinden sich der/die Magnet(e) vorzugsweise außerhalb des magnetischen Kreises.

Das Magnetfeld kann vorzugsweise in der Weise ein- bzw. ausgeschaltet werden, daß der/die Magnet(e) innerhalb des Eisenkreises (magnetischen Kreises) bewegt werden (z. B. durch Rotation), oder daß der/die Magnet(e) von außen her in den magnetischen Kreis hineinbewegt wird/werden ("Einschalten") und danach wieder nach außen bewegt wird/werden ("Ausschalten").

Durch die Möglichkeit, das Magnetfeld ein- bzw. auszuschalten, kann die Vorrichtung dazu verwendet werden, magnetische Partikel mit Hilfe der magnetisierbaren Stäbe aus einer ersten Flüssigkeit zu entfernen und in eine zweite oder weitere Flüssigkeit zu überführen und dort wieder freizusetzen. Ferner wird es dadurch ermöglicht, die Stäbe zusätzlich für andere Funktionen zu nutzen, beispielsweise als Rührstäbe.

Zur Herstellung der Permanentmagnete können grundsätzlich alle dem Fachmann bekannten hartmagnetischen Materialien verwendet werden, insbesondere Ferrite, Al-Ni-Co-Legierungen und Seltenerd-Magnete (vorzugsweise NdFeB); derartige Magnetwerkstoffe und Magnete sind von verschiedenen Herstellern kommerziell erhältlich.

Derjenige Bereich der Vorrichtung, in welchem der/die beweglichen Magnet(e) im Eisenkreis angeordnet ist/sind, ist zumindest teilweise von einem das magnetische Feld abschirmenden Material umgeben.
Als abschirmendes Material kann ein weichmagnetisches Material verwendet werden oder/und ein dem Fachmann bekanntes, magnetische Felder abschirmendes Material, wie z. B. Weißblech oder Mumetall. Dieses abschirmende Material wird in der Weise um den/die beweglichen Magneten herum angeordnet, daß im ausgeschalteten Zustand keine magnetischen Kräfte auf die im Luftspalt des Magnetkreises befindlichen Probenflüssigkeitsbehälter wirken können.
Besonders bevorzugt ist eine Abschirmung, die den Bereich, in dem der/die Permanentmagnet(e) angeordnet sind, vollständig umgibt. Insbesondere kann hierfür ein Kurzschlußring ausgebildet sein.

Die Vorrichtung ist vorzugsweise so eingerichtet, daß derjenige Bereich der Vorrichtung, in welchem der/die beweglichen Magnet(e) im Eisenkreis angeordnet ist/sind, im Falle einer Bewegung des/der Magneten im Eisenkreis oder in diesen hinein zumindest teilweise von einem das magnetische Feld abschirmenden Material umgeben ist.

Gemäß einer besonders bevorzugten Ausführungsform sind die beiden Schenkel der Vorrichtung an der den beiden Polen gegenüberliegenden Seite durch ein ebenfalls magnetisierbares (weichmagnetisches) Material miteinander verbunden, so daß ein magnetischer Kreis oder ein Magnetisierungsring gebildet wird, der - mit Ausnahme des Luftspaltes zwischen den Polen - vollständig geschlossen ist.

Der/die bewegliche(n) Permanentmagnet(e) ist/sind vorzugsweise zwischen den beiden Schenkeln und an deren anderem Ende (d. h. den Polen gegenüberliegend) angeordnet. Falls die beiden Schenkel, wie beschrieben, miteinander verbundnen sind, dann wird/werden der/die Permanentmagnet(e) vorzugsweise in oder an dem die beiden Schenkel verbindenden Bereich angebracht. Bevorzugt ist/sind der/die Magnet(e) in einer dafür vorgesehenen Aussparung in einem der Schenkel oder in dem die beiden Schenkel verbindenden Teilstück beweglich eingebaut.

Um eine Bewegung des/der Permanentmagneten zum Ein- und Ausschalten des Magnetfeldes zu ermöglichen, kann der Magnet, oder eine Gruppe von mehreren Magneten, drehbar oder kippbar in einer dafür vorgesehenen Aussparung angeordnet werden. Durch Drehen oder Kippen kann der Magnet in eine Position gebracht werden, in der seine Pole bzw. sein Magnetfeld in Richtung des magnetischen Kreises bzw. in Richtung auf die Schenkel weisen (eingeschalteter Zustand, maximale Feldstärke zwischen den Polen der Schenkel), oder der Magnet kann in eine andere Position gebracht werden, in der das von ihm ausgehende Magnetfeld im wesentlichen senkrecht zu der genannten Richtung steht (ausgeschalteter Zustand). Der Magnet/die Magnete kann/können auch in dazwischenliegende Positionen gedreht oder gekippt werden, um zu erreichen, daß die Feldstärke zwischen den Polen der Schenkel einen geringeren als den maximalen Wert hat.

Alternativ ist es auch möglich, den/die Magnet(en) verschiebbar anzubringen, so daß der/die Magnet(e) durch Verschieben in den Magnetkreis hineingebracht werden können (Einschalten) oder wieder aus diesem entfernt werden können (Ausschalten).

Die Bewegung (z. B. Kippen, Drehen, Verschieben) kann entweder direkt oder indirekt von Hand oder mittels einem oder mehrerer Elektromotoren erfolgen, oder durch pneumatische oder hydraulische Mittel; auch Kombinationen der genannten Mittel sind möglich. Die Antriebseinrichtungen können weitere, dem Fachmann bekannte Mittel, wie z. B. Gestänge oder Getriebe umfassen.

Nach einer bevorzugten Ausführungsform ist vorgesehen, daß das Ausmaß der Bewegung des/der Permanentmagneten vorherbestimmbar ist. Auf diese Weise läßt sich die magnetische Feldstärke, abhängig vom jeweiligen Anwendungszweck, auf einen bestimmten Wert einstellen. Dies kann insbesondere dadurch erreicht werden, daß ein bestimmter Kipp- oder Drehwinkel oder eine bestimmte Verschiebungsstrecke vorgegeben und eingehalten wird.

Gemäß einer weiteren Ausführungsform ist vorgesehen, daß das die magnetisierbaren Stäbe tragende Kopfstück bewegbar angebracht ist. Insbesondere kann das Kopfstück in der horizontalen Ebene bewegbar sein. Vorzugsweise sind dann Antriebsmittel (z. B. elektrisch, pneumatisch, hydraulisch), Getriebe, Gestänge und dgl. mit dem Kopfstück verbunden, so daß das Kopfstück zur steuerbaren Ausführung von Schüttelbewegungen geeignet ist (z. B. kreisförmige Bewegungen oder Bewegungen nach Art eines Orbitalschüttlers).

Ferner wird bevorzugt, daß der/die genannte(n) magnetisierbare(n) Stab/Stäbe drehbar (um ihre Längsachse) an dem jeweiligen Kopfstück angebracht sind und während der Behandlung einer magnetpartikelhaltigen Flüssigkeit in Rotation versetzt werden können, um eine Durchmischung zu bewirken oder um das Ablösen der Partikel von den Stäben zu beschleunigen. Die Rotation erfolgt vorzugsweise durch elektromotorische Mittel.

Zur Abtrennung von Magnetpartikeln werden Flüssigkeiten, die solche Partikel enthalten, in den Luftspalt der Vorrichtung, unterhalb der magnetisierbaren Stäbe, eingebracht, wobei Behälter der eingangs erwähnten Art verwendet werden können. Vorzugsweise ist hierfür mindestens eine Haltevorrichtung vorgesehen, die unterhalb der Stäbe positionierbar ist, so daß die Stäbe auf die Öffnungen der Behälter hin ausgerichtet werden. Diese Haltevorrichtung kann beispielsweise in Form einer Halteplatte ausgestaltet sein.

Des weiteren werden Ausführungsformen bevorzugt, bei denen die Haltevorrichtung in einer im wesentlichen horizontalen Ebene in einer oder mehreren Richtungen bewegbar ist; alternativ oder zusätzlich kann die Haltevorrichtung in vertikaler Richtung bewegbar sein. Die Bewegung erfolgt vorzugsweise durch elektromotorischen Antrieb oder durch pneumatische oder hydraulische Mittel, oder durch Kombinationen dieser Mittel.

Insbesondere können die Haltevorrichtungen auch in der Weise ausgebildet sein, daß sie zur Durchführung von Schüttelbewegungen geeignet sind. Die hierfür erforderlichen konstruktiven Maßnahmen sind dem Fachmann grundsätzlich bekannt. Ferner ist vorgesehen, daß sowohl das Kopfstück als auch die Haltevorrichtung bewegbar und zur Durchführung von Schüttelbewegungen verwendet werden können. Auf diese Weise ist eine besonders wirksame Durchmischung der Probenflüssigkeit möglich, wenn die Stäbe darin eingetaucht sind.

Des weiteren wird bevorzugt, daß eine Steuer- oder Regelvorrichtung vorhanden ist, durch welche die vertikale Bewegung der Haltevorrichtung(en) in der weise einstellbar oder steuerbar ist, daß bei einer Aufwärtsbewegung ein Eintauchen der Stäbe (7) in die flüssigkeitsgefüllten Behälter (10) bewirkt wird.

Insbesondere kann die genannte Haltevorrichtung Bestandteil eines programmgesteuerten Laborroboter-Systems sein, wobei sie vorzugsweise so eingerichtet ist, daß eine Vielzahl von einzelnen der genannten Behälter oder von Gruppen solcher Behälter, insbesondere Mikrotiterplatten, abwechselnd in eine Position unterhalb der genannten Stäbe gebracht und anschließend nach einem vorherbestimmbaren Zeitintervall wieder in eine Position gebracht wird, die außerhalb des unterhalb der Stäbe befindlichen Bereiches liegt. Auf diese Weise wird ein hoher Probendurchsatz ermöglicht.

Nach einer weiteren, besonders bevorzugten Ausführungsform der Erfindung ist vorgesehen, daß der Vorrichtung ein programmgesteuerter Rechner zugeordnet und mit ihr verbunden ist. Dadurch kann mindestens eine der nachfolgenden Funktionen der Vorrichtung gesteuert oder geregelt werden, oder es können mindestens zwei der nachfolgend genannten Funktionen miteinander koordiniert werden:
- Bewegung des/der Permanentmagneten zum Ein- und Ausschalten des magnetische Feldes, insbesondere Zeitdauer der Einschalt- und Ausschaltphasen, sowie magnetische Feldstärke;
- Rotationsgeschwindigkeit und -Dauer im Falle rotierbarer Stäbe;
- Bewegung des Kopfes in horizontaler Ebene, insbesondere Dauer, Frequenz und Amplitude einer Schüttelbewegung;
- Bewegung des/der Haltevorrichtung(en), um Behälter oder Gruppen von Behältern abwechselnd unterhalb der Stäbe zu positionieren und anschließend wieder aus dieser Position zu entfernen, insbesondere Geschwindigkeit und Frequenz der Bewegungen, sowie Verweildauer der Haltevorrichtung unterhalb der Stäbe;
- vertikale Bewegung der Haltevorrichtung, um den Stab/die Stäbe in die Flüssigkeit des/der Behälter einzutauchen und wieder daraus zu entfernen; insbesondere Eintauchtiefe, Dauer und Frequenz;
- sofern vorgesehen, Rotations- oder Schüttelbewegung der Haltevorrichtung(en), insbesondere Rotationsgeschwindigkeit, -Amplitude und Intervalle zwischen einzelnen Arbeitsphasen.

Die erfindungsgemäßen Vorrichtungen können auf vorteilhafte Weise mit anderen Vorrichtungen zur automatisierten Behandlung von Probenmaterial kombiniert werden. Des weiteren können auch zwei oder mehrere der erfindungsgemäßen Vorrichtungen nebeneinander angeordnet und kombiniert werden.

Die Erfindung erstreckt sich deshalb auch auf Vorrichtungen der vorstehend beschriebenen Art, welchen eine oder mehrere der nachfolgend genannten Einrichtungen zugeordnet sind, deren Funktionen durch eine gemeinsame Steuerung mit den Funktionen der Vorrichtung koordiniert werden:
- eine oder mehrere thermostatisierbare Heiz- oder Kühleinrichtungen;
- eine oder mehrere Pipettierstationen zum Hinzudosieren von Flüssigkeiten, insbesondere Reagenzien;
- eine oder mehrere Saugeinrichtungen zum Absaugen von Flüssigkeit aus den Behältern;
- eine oder mehrere Einrichtungen zum Schütteln oder Durchmischen der in den Behältern enthaltenen Flüssigkeiten;
- analytische Geräte, insbesondere für photometrische Messungen oder Lumineszenzdetektion.

Die Erfindung umfaßt ferner Verfahren zum Abtrennen einer Zielsubstanz aus einem in flüssiger Form vorliegenden Stoffgemisch. Diese Verfahren weisen im allgemeinen folgende Schritte auf:
a) Zugabe von magnetischen oder magnetisierbaren Partikeln, welche spezifische Bindungseigenschaften in Bezug auf die Zielsubstanz aufweisen;
b) Einbringen eines vorgegebenen Volumen des Gemisches in den Luftspalt zwischen den zwei Polen eines magnetischen Kreises und Eintauchen eines magnetisierbaren Stabes in das Gemisch, wobei der Stab mit einem der Pole des magnetischen Kreises verbunden ist und das magnetische Feld zunächst ausgeschaltet ist;
c) Einschalten des magnetischen Feldes durch Veränderung der Position eines im oder am magnetischen Kreis angeordneten Dauermagneten, wodurch der Stab magnetisiert wird und die Partikel sich im wesentlichen am unteren Ende des Stabes ansammeln; anschließend wird der Stab mit den anhaftenden Partikeln aus dem ersten Flüssigkeitsgemisch herausgenommen;
d) Eintauchen des Stabes mit den anhaftenden Partikeln in ein vorgegebenes Volumen einer Flüssigkeit, welche Elution der Zielsubstanz von den Partikeln bewirkt;
e) Herausheben des Stabes aus der Elutionsflüssigkeit, wobei die Partikel an dem Stab haften bleiben und so aus der Flüssigkeit abgetrennt werden.

Zur Verbesserung der Reinheit und Ausbeute kann es vorteilhaft sein, die Partikel im Anschluß an Schritt d durch Ausschalten des magnetischen Feldes in die Flüssigkeit freizusetzen, diese zu durchmischen, und anschließend durch Einschalten des Magnetfeldes wieder an den Stäben zu sammeln. Das Durchmischen kann beispielsweise durch Rotation der Stäbe oder durch Schütteln der Haltevorrichtung oder/und des Kopfteils bewirkt werden.

Ferner kann das beschriebene Verfahren wahlweise einen oder mehrere Wasch-Vorgänge enthalten; ein solcher Wasch-Vorgang kann sich beispielsweise an Schritt c) anschließen und wie folgt ablaufen:
- Eintauchen des Stabes mit den anhaftenden Partikeln in ein vorgegebenes Volumen einer Waschflüssigkeit;
- Ausschalten des magnetischen Feldes durch entgegengesetzte Veränderung der Position des Dauermagneten, wodurch die Partikel in die Flüssigkeit freigesetzt werden;
- Mischen;
- Einschalten des magnetischen Feldes durch Veränderung der Position eines im oder am magnetischen Kreis angeordneten Dauermagneten, wodurch der Stab magnetisiert wird und die Partikel sich im wesentlichen am unteren Ende des Stabes ansammeln;
- Herausheben des Stabes aus der Waschflüssigkeit;
- Elution der Zielsubstanz, wie in den Schritten d) und e).

Durch Verwendung einer der oben beschriebenen erfindungsgemäßen Vorrichtungen können die genannten Verfahren auf besonders einfache und schnelle Weise durchgeführt werden. Die erfindungsgemäßen Vorrichtungen und Verfahren eignen sich in besonders vorteilhafter Weise für die eingangs erwähnten Anwendungsgebiete, insbesondere für Hochdurchsatz-Methoden.

Die Erfindung wird nachfolgend anhand der beigefügten schematischen Zeichnungen beispielhaft erläutert. Die verwendeten Bezugszeichen haben in allen Zeichnungen dieselbe Bedeutung, sofern nicht anders angegeben. Da es sich lediglich um schematische Darstellungen handelt, können die tatsächlichen Größenverhältnisse hiervon abweichen.

Fig. 1A und 1B zeigen eine Ausführungsform einer erfindungsgemäßen Vorrichtung in einer Seitenansicht. Die Vorrichtung (1) weist zwei magnetisierbare Schenkel (2,3) eines magnetischen Kreises auf, wobei die Schenkel im Bereich (6) miteinander verbunden sind. Am gegenüberliegenden Ende der Schenkel befinden sich die beiden Pole (4,5) mit einem dazwischen liegenden Luftspalt (12). Der Pol (4) des oberen Schenkels (2) trägt ein Kopfstück (8) mit daran angebrachten magnetisierbaren Stangen (7). Unterhalb der Stangen befindet sich eine Haltevorrichtung (11), die mit dem Pol (5) des anderen Schenkels (3) verbunden ist oder zumindest in Kontakt mit diesem steht. Auf der Haltevorrichtung ist ein Probenbehälter (9) mit mehreren Vertiefungen (10) zur Aufnahme von Flüssigkeitsproben angeordnet, beispielsweise wiederablösbar auf der Haltevorrichtung (11) fixiert.

Auf der dem Luftspalt (12) gegenüberliegenden Seite ist in dem die beiden Schenkel verbindenden Bereich (6) eine Aussparung (16) vorhanden, in der ein stab- oder quaderförmiger Dauermagnet (15) drehbar angeordnet ist. Um den Bereich des Dauermagneten ist ein Kurzschlußring (20) angeordnet (dieser ist im Bereich des drehbaren Magneten durchbrochen dargestellt). Fig. 1A zeigt die Vorrichtung im ausgeschalteten Zustand; die Lage des Dauermagneten (15) ist im wesentlichen senkrecht zur Richtung des magnetischen Kreises; das magnetische Feld des Dauermagneten wird in den Kurzschlußring (20) geleitet.

Fig. 1B zeigt dieselbe Vorrichtung im eingeschalteten Zustand. Die Lage des Dauermagneten (15) zeigt im wesentlichen in die Richtung des magnetischen Kreises. Dadurch wird zwischen den Polen (4,5) und somit auch an den Enden der Stäbe (7) ein Magnetfeld erzeugt, das zur Anziehung von Magnetpartikeln verwendet werden kann.

Fig. 1C zeigt eine Schnittdarstellung der in den Fig. 1A/B gezeigten Vorrichtung, in der durch die gestrichelte Linie a (Fig. 1B) angedeuteten Ebene. Die Pfeile (17) zeigen schematisch die Richtung des Magnetfeldes im eingeschalteten Zustand an.

Die Fig. 1D und 1E zeigen, ebenfalls in schematischer Seitenansicht, eine weitere Ausführungsform der erfindungsgemäßen Vorrichtungen, wobei der verwendete Magnet eine flache Quader-Form aufweist und die Pole sich an den beiden großen Seitenflächen befinden. In Fig. 1D ist der eingeschaltete Zustand (das Magnetfeld verläuft in Richtung des Eisenkreises), in Fig. 1E der ausgeschaltete Zustand dargestellt. Die Position des Kurzschlußringes (20) ist lediglich angedeutet. Die weiteren, in Fig. 1A, 1B gezeigten Elemente sind zur Vereinfachung der Darstellung weggelassen worden.

Fig. 2 und Fig. 3 zeigen, ebenfalls in Seitenansicht, weitere Konstruktionsvarianten der erfindungsgemäßen Vorrichtungen.

Fig. 4 zeigt die Vorrichtung (1) der Fig. 1A/B in Draufsicht; dadurch ist die ringförmige Gestalt des Kurzschlußringes (20) zu erkennen. Bei der gezeigten Ausführungsform ist der Kurzschlußring (20) so gestaltet, daß er nicht vollständig am Magnetkreis anliegt, sondern ein Hohlraum (22) vorhanden ist. Dadurch wird der Zugang zu dem drehbaren Magneten (15) erleichtert bzw. ermöglicht. Der Kurzschlußring (20) kann aus zwei Hälften (20a, 20b) oder mehreren Teilen zusammengesetzt sein, wie durch die gestrichelte Linie 21 angedeutet, um die Montage und Demontage zu erleichtern.

Fig. 5 zeigt eine Ausführungsform der erfindungsgemäßen Vorrichtung (ebenfalls in Seitenansicht), bei der in der Aussparung (16) ein verschiebbarer (Doppelpfeil) Dauermagnet (15) vorgesehen ist. Fig. 5 zeigt den eingeschalteten Zustand, in welchem der Dauermagnet bewirkt, daß zwischen den Polen (4,5) ein Magnetfeld entsteht. Zum Ausschalten wird der Magnet aus dem magnetischen Kreis der Vorrichtung (1) nach außen verschoben.

Fig. 6 zeigt eine Abwandlung der in Fig. 1A/B dargestellten Vorrichtung, wobei die beiden Schenkel (3,4) unterschiedlich lang sind.

Die Fig. 7A bis 7D zeigen verschiedene Ansichten einer besonders bevorzugten Ausführungsform, bei der ein Magnet (15) auf einer Unterlage (40) angeordnet ist, die in einer horizontalen Ebene um die Achse Y drehbar ist. Dadurch kann der Magnet (15) durch Rotation der Unterlage (40) in den magnetischen Kreis (Eisenkreis) hineingebracht werden (eingeschalteter Zustand, Fig. 7C, 7D) oder aus dem Bereich des magnetischen Kreises herausbewegt werden (Fig. 7A, 7B). Der in diesen Abbildungen (Fig. 7A bis 7D) nicht dargestellte Kurzschlußring (20) weist im Bereich der Unterlage (40) eine passende Aussparung auf, oder das abschirmende Material ist auf dieser Seite der Vorrichtung nicht vollständig ausgebildet. Die Unterlage (40) ist vorzugsweise in Form einer Drehscheibe oder auch als drehbarer Arm ausgebildet, die/der mittels bekannter Antriebsvorrichtungen bewegt wird. Auf der Unterlage können optional auch zwei oder mehrere Magnete angebracht sein.
Fig. 7A, 7C zeigen eine Schnittdarstellung in der Fläche der Drehachse Y; die Fig. 7B, 7D zeigen jeweils dieselbe Vorrichtung in Draufsicht.

Fig. 8 zeigt eine Ausführungsform der erfindungsgemäßen Vorrichtung (1) in Seitenansicht; in diesem Fall sind die beiden Schenkel (2,3) nicht durch einen gemeinsamen Bereich (6) miteinander verbunden. Der drehbare Magnet (15) ist zwischen den beiden Schenkeln (2,3) angeordnet, auf der dem Luftspalt gegenüberliegenden Seite. Der Kurzschlußring (20) ist in Schnittdarstellung abgebildet.

Fig. 9 zeigt die Vorderansicht des oberen Schenkels (4) einer erfindungsgemäßen Vorrichtung mit dem Kopfstück (8) und daran angebrachten Stäben (7). Unterhalb der Stäbe ist eine Haltevorrichtung (8) positioniert, auf der mehrere Behälter (10) in Reihen angeordnet sind. Die Haltevorrichtung läßt sich in der horizontalen Ebene in verschiedene Richtungen sowie nach oben und unten bewegen (Pfeile).

Fig. 10 (a-d) zeigt im Längsschnitt Beispiele für verschiedene Formen der magnetisierbaren Stäbe (7). Die unter dem Einfluß des Magnetfeldes angezogenen Partikel sind mit (30) bezeichnet. Fig. 9d zeigt einen Stab, der mit einer auswechselbaren Hülle (25) versehen ist.

## Patentansprüche

1. Vorrichtung zum Abtrennen von magnetischen oder magnetisierbaren Partikeln (30) aus einer Flüssigkeit unter Verwendung eines Magnetfeldes, wobei
- die Vorrichtung (1) zwei Schenkel (2,3) aus einem weichmagnetischen Werkstoff aufweist;
- zwischen den beiden Polen (4,5) der Schenkel (2,3) ein Luftspalt (12) vorhanden ist, der zur Aufnahme eines Behälters oder einer Vielzahl von Behältern (9,10) geeignet ist;
- an dem einen der beiden Pole (4) ein Kopfstück (8) fest oder lösbar angeordnet ist, an dem in vertikaler Richtung ein magnetisierbarer Stab oder eine Vielzahl derartiger Stäbe (7) fest oder beweglich angebracht ist/sind;
- an mindestens einer Stelle der Vorrichtung ein Permanentmagnet (15), oder eine Gruppe von mindestens zwei Permanentmagneten, beweglich angeordnet ist, dergestalt, daß ein Magnetfeld (17) zwischen den beiden Polen (4,5) erzeugbar ist und das Magnetfeld durch Bewegung des/der Magneten (15) eingeschaltet oder ausgeschaltet werden kann, und wobei
- derjenige Bereich der Vorrichtung, in welchem der/die beweglichen Magnet(e) angeordnet ist/sind, zumindest teilweise von einem das magnetische Feld abschirmenden Material (20) umgeben ist.

2. Vorrichtung nach Anspruch 1, **dadurch gekennzeichnet, daß** die beiden Schenkel (2,3) an der den Polen (4,5) gegenüberliegenden Seite (6) miteinander verbunden sind und dadurch einen magnetischen Kreis (Eisenkreis) bilden.

3. Vorrichtung nach Anspruch 1 oder 2, **dadurch gekennzeichnet, daß** der/die Magnet(e) innerhalb des Eisenkreises bewegbar, insbesondere drehbar, angeordnet ist/sind, oder daß der/die Magnet(e) so angeordnet ist/sind, daß er/sie von außen her in den magnetischen Kreis hineinbewegt und wieder aus diesem heraus bewegt werden kann/können.

4. Vorrichtung nach einem der vorangehenden Ansprüche, **dadurch gekennzeichnet, daß** derjenige Bereich der Vorrichtung, in welchem der/die beweglichen Magnet(e) im Eisenkreis angeordnet ist/sind, zumindest teilweise von einem das magnetische Feld abschirmenden Material umgeben ist.

5. Vorrichtung nach einem der vorangehenden Ansprüche, **dadurch gekennzeichnet, daß** derjenige Bereich der Vorrichtung, in welchem der/die beweglichen Magnet(e) im Eisenkreis angeordnet ist/sind, im Falle einer Bewegung des/der Magneten im Eisenkreis oder in diesen hinein zumindest teilweise von einem das magnetische Feld abschirmenden Material umgeben ist.

6. Vorrichtung nach einem der vorangehenden Ansprüche, **dadurch gekennzeichnet, daß** der/die Permanentmagnet(e) in einer dafür vorgesehenen Aussparung (16) drehbar oder kippbar angeordnet ist/sind.

7. Vorrichtung nach einem der vorangehenden Ansprüche, **dadurch gekennzeichnet, daß** der/die Permanentmagnet(e) ein einer dafür vorgesehenen Aussparung (16) verschiebbar angeordnet ist/sind.

8. Vorrichtung nach einem der vorangehenden Ansprüche, **dadurch gekennzeichnet, daß** der/die Permanentmagnet(e) auf einer drehbaren Unterlage (40) angeordnet sind, mittels welcher der/die Permanentmagnet(e) in den magnetischen Kreis hinein und wieder aus diesem herausbewegt werden können.

9. Vorrichtung nach einem vorangehenden Ansprüche, **dadurch gekennzeichnet, daß** die Bewegung des/der Permanentmagneten mittels Elektromotor oder durch pneumatische oder hydraulische Mittel erfolgt.

10. Vorrichtung nach einem vorangehenden Ansprüche, **dadurch gekennzeichnet, daß** das Ausmaß der Bewegung, insbesondere der Drehwinkel oder die Verschiebungsstrecke, des/der Permanentmagneten vorherbestimmbar ist, um die magnetische Feldstärke auf einen gewünschten Wert einzustellen.

11. Vorrichtung nach einem der vorangehenden Ansprüche, **dadurch gekennzeichnet, daß** derjenige Bereich des magnetischen Kreises, in welchem der/die beweglichen Magnet(e) angeordnet ist/sind, vollständig von einem das magnetische Feld abschirmendem Material umgeben ist, wobei diese Abschirmung vorzugsweise als Kurzschlußring (20) ausgebildet ist.

12. Vorrichtung nach einem der vorangehenden Ansprüche, **dadurch gekennzeichnet, daß** das genannte Kopfstück (8) in der horizontalen Ebene bewegbar ist, vorzugsweise zur Ausführung von Schüttelbewegungen.

13. Vorrichtung nach einem der vorangehenden Ansprüche, **dadurch gekennzeichnet, daß** das genannte Kopfstück (8) eine Vielzahl von in Reihen angeordneten magnetisierbaren Stäben (7) trägt.

14. Vorrichtung nach einem der vorangehenden Ansprüche, **dadurch gekennzeichnet, daß** das Kopfstück (8) auswechselbar befestigt ist.

15. Vorrichtung nach einem der vorangehenden Ansprüche, **dadurch gekennzeichnet, daß** der/die genannte(n) Stab/Stäbe (7) drehbar angeordnet sind und vorzugsweise durch elektromotorischen Antrieb in Rotation um die Längsachse versetzt werden können.

16. Vorrichtung nach einem der vorangehenden Ansprüche, **dadurch gekennzeichnet, daß** der/die genannte(n) Stab/Stäbe (7) jeweils mit einer abstreifbaren, auswechselbaren Umhüllung (25) überzogen sind.

17. Vorrichtung nach einem der vorangehenden Ansprüche, **dadurch gekennzeichnet, daß** der Vorrichtung mindestens eine Haltevorrichtung (11) für den/die genannten Behälter (9, 10) zugeordnet ist, die dazu geeignet ist, den/die Behälter unterhalb des genannten Kopfstückes und der daran angebrachten Stäbe zu positionieren.

18. Vorrichtung nach Anspruch 17, **dadurch gekennzeichnet, daß** die Haltevorrichtung(en) in der horizontalen Ebene oder /und vertikal bewegbar ist/sind, vorzugsweise durch elektromotorischen Antrieb oder durch pneumatische oder hydraulische Mittel.

19. Vorrichtung nach Anspruch 18, **dadurch gekennzeichnet, daß** die Haltevorrichtung(en) für die Durchführung von Schüttelbewegungen eingerichtet ist/sind.

20. Vorrichtung nach einem der Ansprüche 17 bis 19, **dadurch gekennzeichnet, daß** die Haltevorrichtung(en) Bestandteil eines programmgesteuerten Laborroboter-Systems ist/sind und so eingerichtet ist/sind, daß eine Vielzahl von einzelnen der genannten Behälter oder von Gruppen solcher Behälter, insbesondere Mikrotiterplatten, abwechselnd in eine Position unterhalb der genannten Stäbe gebracht und anschließend nach einem vorherbestimmbaren Zeitintervall wieder in eine Position gebracht werden, die außerhalb des unterhalb der Stäbe befindlichen Bereiches liegt.

21. Vorrichtung nach einem der Ansprüche 17 bis 20, **dadurch gekennzeichnet, daß** die vertikale Bewegung der Haltevorrichtung(en) (11) durch eine Steuerungs- oder Regeleinheit in der Weise steuer- oder regelbar ist, daß bei einer Aufwärtsbewegung ein Eintauchen der Stäbe (7) in die flüssigkeitsgefüllten Behälter (10) bewirkt wird.

22. Vorrichtung nach einem der vorangehenden Ansprüche, **dadurch gekennzeichnet, daß** der Vorrichtung ein programmgesteuerter Rechner zugeordnet und mit ihr verbunden ist, durch den mindestens eine der nachfolgenden Funktionen der Vorrichtung gesteuert oder geregelt werden kann, oder durch den mindestens zwei der nachfolgend genannten Funktionen miteinander koordiniert werden können:
- Bewegung des/der Permanentmagneten zum Ein- und Ausschalten des magnetische Feldes, insbesondere Zeitdauer der Einschalt- und Ausschaltphasen, sowie magnetische Feldstärke;
- Rotationsgeschwindigkeit und -Dauer im Falle rotierbarer Stäbe;
- Bewegung des Kopfes in horizontaler Ebene, insbesondere Dauer, Frequenz und Amplitude einer Schüttelbewegung;
- Bewegung des/der Haltevorrichtung(en), um Behälter oder Gruppen von Behältern abwechselnd unterhalb der Stäbe zu positionieren und anschließend wieder aus dieser Position zu entfernen, insbesondere Geschwindigkeit und Frequenz der Bewegungen, sowie Verweildauer der Haltevorrichtung unterhalb der Stäbe;
- vertikale Bewegung der Haltevorrichtung, um den Stab/die Stäbe in die Flüssigkeit des/der Behälter einzutauchen und wieder daraus zu entfernen; insbesondere Eintauchtiefe, Dauer und Frequenz;
- sofern vorgesehen, Rotations- oder Schüttelbewegung der Haltevorrichtung(en), insbesondere Rotationsgeschwindigkeit, -Amplitude und Intervalle zwischen einzelnen Arbeitsphasen.

23. Vorrichtung nach einem oder mehreren der vorangehenden Ansprüche, **dadurch gekennzeichnet, daß** ihr eine oder mehrere der nachfolgend genannten Einrichtungen zugeordnet sind, deren Funktionen durch eine gemeinsame Steuerung mit den Funktionen der Vorrichtung koordiniert werden:
- eine oder mehrere thermostatisierbare Heiz- oder Kühleinrichtungen;
- eine oder mehrere Pipettierstationen zum Hinzudosieren von Flüssigkeiten, insbesondere Reagenzien;
- eine oder mehrere Saugeinrichtungen zum Absaugen von Flüssigkeit aus den Behältern;
- eine oder mehrere Einrichtungen zum Schütteln oder Durchmischen der in den Behältern enthaltenen Flüssigkeiten;
- analytische Geräte, insbesondere für photometrische Messungen oder Lumineszenzdetektion.

24. Verfahren zum Abtrennen einer Zielsubstanz aus einem in flüssiger Form vorliegenden Stoffgemisch, umfassend folgende Schritte:
a) Zugabe von magnetischen oder magnetisierbaren Partikeln, welche spezifische Bindungseigenschaften in Bezug auf die Zielsubstanz aufweisen;
b) Einbringen eines vorgegebenen Volumen des Gemisches in den Luftspalt zwischen den zwei Polen eines magnetischen Kreises und Eintauchen eines magnetisierbaren Stabes in das Gemisch, wobei der Stab mit einem der Pole des magnetischen Kreises verbunden ist und das magnetische Feld zunächst ausgeschaltet ist;
c) Einschalten des magnetischen Feldes durch Veränderung der Position eines im oder am magnetischen Kreis angeordneten Dauermagneten, wodurch der Stab magnetisiert wird und die Partikel sich im wesentlichen am unteren Ende des Stabes ansammeln;
d) Eintauchen des Stabes mit den anhaftenden Partikeln in ein vorgegebenes Volumen einer Flüssigkeit, welche Elution der Zielsubstanz von den Partikeln bewirkt;
e) Herausheben des Stabes aus der Elutionsflüssigkeit.

25. Verfahren nach Anspruch 24, **dadurch gekennzeichnet, daß** im Anschluß an Schritt d) folgende Schritte durchgeführt werden:
f) Ausschalten des magnetischen Feldes durch entgegengesetzte Veränderung der Position des Dauermagneten, wodurch die Partikel in die Flüssigkeit freigesetzt werden;
g) Mischen;
h) Einschalten des magnetischen Feldes durch Veränderung der Position eines im oder am magnetischen Kreis angeordneten Dauermagneten, wodurch der Stab magnetisiert wird und die Partikel sich im wesentlichen am unteren Ende des Stabes ansammeln;
i) Herausheben des Stabes aus der Elutionsflüssigkeit.

26. Verfahren nach Anspruch 24 oder 25, **dadurch gekennzeichnet, daß** im Anschluß an Schritt c) folgende Schritte durchgeführt werden:
k) Eintauchen des Stabes mit den anhaftenden Partikeln in ein vorgegebenes Volumen einer Waschflüssigkeit;
l) Ausschalten des magnetischen Feldes durch entgegengesetzte Veränderung der Position des Dauermagneten, wodurch die Partikel in die Flüssigkeit freigesetzt werden;
m) Mischen;
h) Einschalten des magnetischen Feldes durch Veränderung der Position eines im oder am magnetischen Kreis angeordneten Dauermagneten, wodurch der Stab magnetisiert wird und die Partikel sich im wesentlichen am unteren Ende des Stabes ansammeln;
l) Herausheben des Stabes aus der Waschflüssigkeit;
m) Elution der Zielsubstanz, wie in den Schritten d) und e) des Anspruchs 24 oder wie nach Anspruch 25.

27. Verfahren nach einem der Ansprüche 24 bis 26, **dadurch gekennzeichnet, daß** es unter Verwendung einer Vorrichtung nach einem der Ansprüche 1 bis 23 durchgeführt wird.

## Claims

1. Device for separating magnetic or magnetizable particles (30) from a liquid by using a magnetic field, wherein
- said device (1) comprises two limbs (2, 3) made of a soft-magnetic material;
- between the two poles (4, 5) of the limbs (2, 3) there is an air gap (12) which is suitable for receiving a container or a plurality of containers (9, 10);
- a head piece (8) is arranged in a fixed or detachable manner on one of the two poles (4), and a magnetizable bar or a plurality of magnetizable bars (7) is/are disposed in a fixed or movable manner on said head piece, in the vertical direction;
- a permanent magnet (15) or a group of at least two permanent magnets is movably arranged on at least one point of the device, such that a magnetic field (17) can be produced between the two poles (4, 5) and the magnetic field can be activated or deactivated by moving the magnet(s) (15), and wherein
- that region of the device wherein the movable magnet(s) is/are arranged is at least partially surrounded by a material (20) which screens the magnetic field.

2. Device according to claim 1, **characterized in that** the two limbs (2, 3) are connected with each other at the side (6) opposite the poles (4, 5) and thereby form a magnetic circuit (iron circuit).

3. Device according to claim 1 or 2, **characterized in that** the magnet(s) is/are arranged within the iron circuit such that they are movable, particularly rotatable, or that the magnet(s) is/are arranged such that it/they can be moved into the magnetic circuit from the outside and then again out of the said circuit.

4. Device according to any one of the preceding claims, **characterized in that** the region of the device wherein the movable magnet(s) is/are arranged within the iron circuit is at least partially surrounded by a material which screens the magnetic field.

5. Device according to any one of the preceding claims, **characterized in that** in the case of the magnet(s) moving within or into the iron circuit, the region of the device wherein the movable magnet(s) is/are arranged within the iron circuit is at least partially surrounded by a material which screens the magnetic field.

6. Device according to any one of the preceding claims, **characterized in that** the permanent magnet(s) is/are arranged such that they are rotatable or tiltable, in a recess (16) provided for that purpose.

7. Device according to any one of the preceding claims, **characterized in that** the permanent magnet(s) is/are provided in a displaceable manner, in a recess (16) provided for that purpose.

8. Device according to any one of the preceding claims, **characterized in that** the permanent magnet(s) is/are arranged on a rotatable support (40) by means of which the said permanent magnet(s) can be moved into the magnetic circuit and then again out of the said circuit.

9. Device according to any one of the preceding claims, **characterized in that** the movement of the permanent magnet(s) is accomplished by means of an electric motor or by pneumatic or hydraulic means.

10. Device according to any one of the preceding claims, **characterized in that** the extent of the movement, particularly the rotation angle or the distance of displacement, of the permanent magnet(s) can be predetermined in order to set the magnetic field strength to a desired value.

11. Device according to any one of the preceding claims, **characterized in that** the region of the magnetic circuit wherein the movable magnet(s) is/are arranged is completely surrounded by a material which screens the magnetic field, said screening preferably being provided in the form of a short circuit ring (20).

12. Device according to any one of the preceding claims, **characterized in that** the said head piece (8) is movable in the horizontal plane, preferably for carrying out a shaking motion.

13. Device according to any one of the preceding claims, **characterized in that** the said head piece (8) carries a plurality of bars (7) arranged in rows.

14. Device according to any one of the preceding claims, **characterized in that** the head piece (8) is attached in a replaceable manner.

15. Device according to any one of the preceding claims, **characterized in that** the said bar(s) (7) are arranged in a rotatable manner and can preferably be rotated around the longitudinal axis by means of an electromotive drive.

16. Device according to any one of the preceding claims, **characterized in that** the said bar(s) (7) are each covered with a strippable, replaceable envelope (25).

17. Device according to any one of the preceding claims, **characterized in that** at least one holding device (11) for the said container(s) (9, 10) is associated to said device, which holding device (11) is suitable for positioning the container(s) below the said head piece and the bars arranged thereon.

18. Device according to claim 17, **characterized in that** the said holding device(s) can be moved in the horizontal plane and/or vertically, preferably by electromotive drive or by pneumatic or hydraulic means.

19. Device according to claim 18, **characterized in that** the holding device(s) is/are adapted for carrying out shaking movements.

20. Device according to any one of claims 17 to 19, **characterized in that** the holding device(s) is/are a component of a program-controlled laboratory robot system and is/are adapted such that a plurality of individual ones of the said containers or of groups of such containers, particularly microtitre plates, are alternately moved into a position below the said bars and subsequently, after a predeterminable time interval, again into a position which is outside the region below the bars.

21. Device according to any one of claims 17 to 20, **characterized in that** the vertical motion of the holding device(s) (11) can be open-loop controlled or closed-loop controlled by an open-loop control unit or a closed-loop control unit, in such a manner that in the case of an upward movement an immersion of the bars (7) into the liquid-filled containers (10) is caused.

22. Device according to any one of the preceding claims, **characterized in that** a program-controlled processor is associated to the device and is connected therewith, by means of which at least one of the following functions of the device can be open-loop controlled or closed-loop controlled, or by means of which at least two of the functions mentioned below can be coordinated with one another:
- movement of the permanent magnet(s) to activate and deactivate the magnetic field, particularly the duration of the activated and deactivated phases, as well as magnetic field strength;
- rotation speed and duration of rotation in the case of rotatable bars;
- movement of the head in a horizontal plane, particularly duration, frequency and amplitude of a shaking motion;
- movement of the holding device(s) to position the container(s) or groups of containers alternately below the bars and subsequently to remove them from that position, particularly the velocity and frequency of the movements, as well as the dwell time of the holding device below the bars;
- vertical movement of the holding device to immerse the bar/the bars into the liquid of the container(s) and remove the same therefrom; particularly immersion depth, duration and frequency;
- if provided, rotation or shaking motion of the holding device(s), particularly rotation speed, rotation amplitude and intervals between the individual operation phases.

23. Device according to one or more of the preceding claims, **characterized in that** one or more of the below-mentioned means are associated to the said device, the functions of said means being coordinated with the functions of the said device by means of a common control:
- one or more thermostattable heating or cooling means;
- one or more pipetting stations for metered addition of liquids, especially reagents;
- one or more suction means for exhausting liquid from the containers by suction;
- one or more means for shaking or intermixing the liquids contained in the containers;
- analytic apparatuses, particularly for photometric measuring or luminescence detection.

24. Device for separating a target substance from a mixture of substances which is present in liquid form, comprising the following steps:
a) addition of magnetic or magnetizable particles that have specific binding properties in relation to the target substance;
b) placing a pre-determined volume of the mixture in the air gap between the two poles of a magnetic circuit and immersing a magnetizable bar into the mixture, said bar being connected with one of the said poles of the magnetic circuit, and the magnetic field being initially deactivated;
c) activating the magnetic field by changing the position of a permanent magnet arranged in or on the magnetic circuit, whereby the bar is magnetized and the particles accumulate substantially at the lower end of the bar;
d) immersing the bar, together with the particles adhering thereto, into a predetermined volume of a liquid that causes the elution of the target substance from the particles;
e) lifting the bar out of the elution liquid.

25. Process according to claim 24, **characterized in that,** following step d), the following steps are performed:
f) deactivating the magnetic field by an opposite change of the position of the permanent magnet, whereby the particles are released into the liquid;
g) mixing;
h) activating the magnetic field by changing the position of a permanent magnet arranged in or on the magnetic circuit, whereby the bar is magnetized and the particles accumulate substantially at the lower end of the bar;
i) lifting the bar out of the elution liquid.

26. Process according to claim 24 or 25, **characterized in that**, following step c), the following steps are performed:
k) immersing the bar, together with the particles adhering thereto, into a pre-determined volume of a wash liquid;
l) deactivating the magnetic field by an opposite change of the position of the permanent magnet, whereby the particles are released into the liquid;
m) mixing;
h) activating the magnetic field by changing the position of a permanent magnet arranged in or on the magnetic circuit, whereby the bar is magnetized and the particles accumulate substantially at the lower end of the bar;
l) lifting the bar out of the elution liquid;
m) elution of the target substance, as in steps d) and e) of claims 24, or according to claim 25.

27. Process according to any one of claims 24 to 26, **characterized in that** it is carried out by using a device according to any one of claims 1 to 23.

## Revendications

1. Dispositif pour extraire d'un liquide des particules (30) magnétiques ou magnétisables en utilisant un champ magnétique,
- le dispositif (1) présentant deux branches (2, 3) à base d'un matériau magnétique doux ;
- un entrefer (12), qui convient pour le logement d'un récipient ou d'une pluralité de récipients (9, 10), étant présent entre les deux pôles (4, 5) des branches (2, 3),
- une pièce supérieure (8) étant disposée de façon fixe ou amovible sur l'un des deux pôles (4), pièce sur laquelle une barre magnétisable ou une pluralité de barres (7) de ce type est/sont placée(s) de façon fixe ou mobile dans le sens vertical,
- un aimant permanent (15), ou un groupe d'au moins deux aimants permanents, étant disposé de façon mobile en au moins un emplacement du dispositif, de telle sorte qu'un champ magnétique (17) peut être généré entre les deux pôles (4, 5) et le champ magnétique peut être connecté ou déconnecté par déplacement de l'aimant/des aimants (15), et
- la zone du dispositif, dans laquelle l'aimant/les aimants mobile(s) est/sont disposé(s), étant entourée au moins partiellement d'un matériau (20) protégeant le champ magnétique.

2. Dispositif selon la revendication 1, **caractérisé en ce que** les deux branches (2, 3) sont reliées l'une à l'autre sur le côté (6) opposé aux pôles (4, 5) et forment ainsi un circuit magnétique (circuit ferromagnétique).

3. Dispositif selon la revendication 1 ou 2, **caractérisé en ce que** l'aimant/les aimants est/sont disposé(s) de façon mobile, en particulier de façon rotative, à l'intérieur du circuit ferromagnétique, ou **en ce que** l'aimant/les aimants est/sont disposé(s) de telle sorte qu'il(s) peut/peuvent être déplacé(s) à partir de l'extérieur à l'intérieur du circuit magnétique et ressorti(s) à nouveau de ce circuit.

4. Dispositif selon l'une quelconque des revendications précédentes, **caractérisé en ce que** la zone du dispositif, dans laquelle l'aimant/les aimants mobile(s) est/sont disposé(s) dans le circuit ferromagnétique, est entourée au moins partiellement d'un matériau protégeant le champ magnétique.

5. Dispositif selon l'une quelconque des revendications précédentes, **caractérisé en ce que** la zone du dispositif, dans laquelle l'aimant/les aimants mobile(s) est/sont disposé(s), est entourée au moins partiellement d'un matériau protégeant le champ magnétique dans le cas d'un déplacement de l'aimant/des aimants dans le circuit ferromagnétique ou à l'intérieur de celui-ci.

6. Dispositif selon l'une quelconque des revendications précédentes, **caractérisé en ce que** l'aimant/les aimants permanent(s) est/sont disposé(s) de façon rotative ou basculante dans un évidement (16) prévu à cet effet.

7. Dispositif selon l'une quelconque des revendications précédentes, **caractérisé en ce que** l'aimant/les aimants est/sont disposé(s) de façon à pouvoir coulisser dans un évidement (16) prévu à cet effet.

8. Dispositif selon l'une quelconque des revendications précédentes, **caractérisé en ce que** l'aimant/les aimants permanent(s) est/sont disposé(s) sur un support (40) tournant, au moyen duquel l'aimant/les aimants permanent(s) peut/peuvent être déplacé(s) à l'intérieur du circuit ferromagnétique ou ressorti(s) de celui-ci.

9. Dispositif selon l'une quelconque des revendications précédentes, **caractérisé en ce que** le déplacement de l'aimant/des aimants permanent(s) s'effectue au moyen d'un moteur électrique ou par des moyens pneumatiques ou hydrauliques.

10. Dispositif selon l'une quelconque des revendications précédentes, **caractérisé en ce que** l'importance du déplacement, en particulier l'angle de rotation ou le tronçon de déplacement, de l'aimant/des aimants permanent(s) peut être prédéfini(e) au préalable, afin de régler l'intensité de champ magnétique sur une valeur souhaitée.

11. Dispositif selon l'une quelconque des revendications précédentes, **caractérisé en ce que** la zone du circuit magnétique, dans laquelle l'aimant/les aimants mobile(s) est/sont disposé(s), est entourée complètement d'un matériau protégeant le champ magnétique, cette protection étant conçue de préférence sous forme de bague court-circuitée (20).

12. Dispositif selon l'une quelconque des revendications précédentes, **caractérisé en ce que** ladite pièce supérieure (8) peut être déplacée dans le plan horizontal, de préférence pour exécuter des mouvements de secousse.

13. Dispositif selon l'une quelconque des revendications précédentes, **caractérisé en ce que** ladite pièce supérieure (8) porte une pluralité de barres (7) magnétisables disposées en rangées.

14. Dispositif selon l'une quelconque des revendications précédentes, **caractérisé en ce que** la pièce supérieure (8) est fixée de façon amovible.

15. Dispositif selon l'une quelconque des revendications précédentes, **caractérisé en ce que** ladite/lesdites barre(s) (7) est/sont disposée(s) de façon rotative et peu(ven)t être mise(s) en rotation autour de l'axe longitudinal de préférence par un entraînement électromoteur.

16. Dispositif selon l'une quelconque des revendications précédentes, **caractérisé en ce que** ladite/lesdites barre(s) (7) est/sont recouverte(s) à chaque fois avec une enveloppe (25) pouvant être raclée et remplacée.

17. Dispositif selon l'une quelconque des revendications précédentes, **caractérisé en ce qu'**au moins un dispositif de retenue (11) pour ledit/lesdits récipient(s) (9, 10), qui convient pour positionner le/les récipients au-dessous de ladite pièce supérieure et des barres placées dessus, est attribué au dispositif

18. Dispositif selon la revendication 17, **caractérisé en ce que** le/les dispositif(s) de retenue peut/peuvent être déplacé(s) dans le plan horizontal ou/et verticalement, de préférence par entraînement électromoteur ou par des moyens pneumatique(s) ou hydraulique(s).

19. Dispositif selon la revendication 18, **caractérisé en ce que** le/les dispositif(s) de retenue est/sont aménagé(s) pour la mise en oeuvre de mouvements de secousse.

20. Dispositif selon l'une quelconque des revendications 17 à 19, **caractérisé en ce que** le/les dispositif(s) de retenue fait/font partie intégrante d'un système de robot de laboratoire commandé par programme et est/sont aménagé(s) de telle sorte qu'une pluralité de certains desdits récipients ou d'ensembles de tels récipients, en particulier de plaques de microtitrage, sont amenés alternativement dans une position au-dessous desdites barres et sont amenés ensuite, après un intervalle de temps pouvant être prédéfini auparavant, à nouveau dans une position qui se situe en dehors de la zone se trouvant au-dessous des barres.

21. Dispositif selon l'une quelconque des revendications 17 à 20, **caractérisé en ce que** le déplacement vertical du/des dispositif(s) de retenue (11) peut être commandé ou réglé par une unité de commande ou de réglage en ce sens qu'une immersion des barres (7) dans les récipients (10) remplis de liquide est occasionnée lors d'un mouvement ascendant.

22. Dispositif selon l'une quelconque des revendications précédentes, **caractérisé en ce qu'**un ordinateur commandé par programme est attribué au dispositif et relié à celui-ci, ordinateur par lequel au moins l'une des fonctions suivantes du dispositif peut être commandée ou réglée, ou par lequel au moins deux des fonctions citées ci-dessous peuvent être coordonnées l'une avec l'autre :
- déplacement de l'aimant/des aimants permanent(s) pour la connexion et la déconnexion du champ magnétique, en particulier durée des phases de connexion et de déconnexion, et intensité de champ magnétique ;
- vitesse et durée de rotation dans le cas de barres rotatives ;
- déplacement de la tête dans le plan horizontal, en particulier durée, fréquence et amplitude d'un mouvement de secousse ;
- déplacement du/des dispositif(s) de retenue, afin de positionner des récipients ou des groupes de récipients alternativement au-dessous des barres et de les enlever ensuite à nouveau de cette position, en particulier vitesse et fréquence des déplacements, ainsi que durée de séjour du dispositif de retenue au-dessous des barres ;
- déplacement vertical du dispositif de retenue, afin d'immerger la barre/les barres dans le liquide du/des récipient(s) et de les enlever à nouveau du liquide ; en particulier profondeur d'immersion, durée et fréquence ;
- si prévu, mouvement de rotation ou de secousse du/des dispositif(s) de retenue, en particulier vitesse de rotation, amplitude de rotation et intervalles entre des phases de travail individuelles.

23. Dispositif selon l'une quelconque ou plusieurs des revendications précédentes, **caractérisé en ce qu'**un ou plusieurs des appareils cités ci-dessous est/sont attribué(s) à ce dispositif, appareils dont les fonctions sont coordonnées par une commande commune avec les fonctions du dispositif :
- un ou plusieurs appareils de chauffage ou de refroidissement thermostatisables ;
- une ou plusieurs stations de pipettage pour l'ajout dosé de liquides, en particulier de réactifs ;
- un ou plusieurs dispositifs d'aspiration pour l'aspiration de liquide hors des récipients ;
- un ou plusieurs dispositifs pour secouer ou mélanger les liquides contenus dans les récipients ;
- appareils d'analyse, en particulier pour des mesures photométriques ou la détection de luminescence.

24. Procédé pour extraire une substance cible d'un mélange de matière présent sous forme liquide, comprenant les étapes suivantes :
a) addition de particules magnétiques ou magnétisables, qui présentent des propriétés de liaison spécifiques par rapport à la substance cible ;
b) introduction d'un volume prédéfini du mélange dans l'entrefer entre les deux pôles d'un circuit magnétique et immersion d'une barre magnétisable dans le mélange, la barre étant reliée à l'un des pôles du circuit magnétique et le champ magnétique étant d'abord déconnecté ;
c) connexion du champ magnétique par variation de la position d'un aimant permanent disposé dans ou sur le circuit magnétique, de sorte que la barre est magnétisée et les particules s'accumulent essentiellement sur l'extrémité inférieure de la barre ;
d) immersion de la barre avec les particules adhérentes dans un volume prédéfini d'un liquide, qui entraîne l'élution de la substance cible des particules ;
e) enlèvement de la barre du liquide d'élution.

25. Procédé selon la revendication 24, **caractérisé en ce que** les étapes suivantes sont mises en oeuvre à la suite de l'étape d) :
f) déconnexion du champ magnétique par variation opposée de la position de l'aimant permanent, de sorte que les particules sont libérées dans le liquide ;
g) mélange ;
h) connexion du champ magnétique par variation de la position d'un aimant permanent disposé dans ou sur le circuit magnétique, de sorte que la barre est magnétisée et les particules s'accumulent essentiellement sur l'extrémité inférieure de la barre ;
i) enlèvement de la barre du liquide d'élution.

26. Procédé selon la revendication 24 ou 25, **caractérisé en ce que** les étapes suivantes sont mises en oeuvre à la suite de l'étape c) :
k) immersion de la barre avec les particules adhérentes dans un volume prédéfini d'un liquide de lavage ;
l) déconnexion du champ magnétique par variation opposée de la position de l'aimant permanent, de sorte que les particules sont libérées dans le liquide ;
m) mélange ;
h) connexion du champ magnétique par variation de la position d'un aimant permanent disposé dans ou sur le circuit magnétique, de sorte que la barre est magnétisée et les particules s'accumulent essentiellement sur l'extrémité inférieure de la barre ;
l) enlèvement de la barre du liquide de lavage ;
m) élution de la substance cible, comme dans les étapes d) et e) de la revendication 24 ou comme selon la revendication 25.

27. Procédé selon l'une quelconque des revendications 24 à 26, **caractérisé en ce qu'**il est mis en oeuvre en utilisant un dispositif selon l'une quelconque des revendications 1 à 23.
